# EUROPÄISCHE PATENTSCHRIFT

(11) **EP 4 092 323 B1**
(45) Veröffentlichungstag und Bekanntmachung des Hinweises auf die Patenterteilung: **27.08.2025**
(21) Anmeldenummer: 22171716.8
(22) Anmeldetag: 05.05.2022
(51) Int. Cl.: F23L 1/00, F23L 9/06, F23L 3/00, F23L 13/06, F23B 60/00

(54) **EINZELFEUERSTÄTTE MIT EINEM BRENNRAUMBODEN**
INDIVIDUAL BURNER WITH A COMBUSTION CHAMBER BASE
FOYER INDIVIDUEL DOTÉ D'UNE DALLE DE BASE

(30) Priorität: 12.05.2021 DE 102021112506
(43) Veröffentlichungstag der Anmeldung: 23.11.2022
(73) Patentinhaber: Ulrich Brunner Ofen- und Heiztechnik Gesellschaft für Guß- und Stahlkonstruktionen mbH, 84307 Eggenfelden (DE)
(72) Erfinder: BRUNNER, Hubertus, 84307 Eggenfelden (DE); HÄGLSPERGER , Robert, 84307 Eggenfelden (DE)
(74) Vertreter: Rothkopf, Ferdinand

(56) Entgegenhaltungen:
- EP-A1- 2 246 625
- EP-A2- 2 085 694
- DE-A1- 4 003 779
- DE-A1- 4 429 109
- DK-B1- 166 637
- GB-A- 605 828
- US-A- 1 103 098
- US-A- 4 290 410

## Beschreibung

Die Erfindung betrifft eine Einzelfeuerstätte zum Verbrennen von Brennstoff, wie Brennholz, mit einem Brennraum zum Aufnehmen des Brennstoffs, der nach unten hin von einem Brennraumboden begrenzt ist, und einer Luftführungseinrichtung zum Führen von Verbrennungsluft in den Brennraum.

Mit Einzelfeuerstätten der hier genannten Art werden feste Brennstoffe, wie insbesondere Brennholz in Form von Stückgut oder Schüttgut, verbrannt. Solche Einzelfeuerstätten sind insbesondere Brenneinsätze von Kachelöfen oder. Sie umfassen einen Brennraum mit einem Brennraumboden auf den der Brennstoff durch eine zu öffnende Brennraumtüre eingelegt wird. Die Brennraumtüre wird nachfolgend geschlossen, es handelt sich für den Verbrennungsvorgang also um eine so genannte geschlossene Feuerstätte.

Bei der dortigen Verbrennung wird der Brennstoff zunächst unter hoher Temperatur und mittels Zufuhr von Haupt-Verbrennungsluft, die Sauerstoff enthält, zu Brenngas vergast. Das Brenngas wird dann zusammen mit Neben-Verbrennungsluft, die weiteren Sauerstoff enthält, als Mischgas weiter oxidiert und damit zu Abgas verbrannt.

Die Verbrennungsluft wird dabei mittels einer Luftführungseinrichtung zum Brennraum und in diesen hinein geleitet. Das Abgas wird aus der Einzelfeuerstätte mittels einer Kamineinrichtung abgeführt.

Einzelfeuerstätten von teilweise ähnlicher Art sind aus EP 2 085 694 A2, EP 2 085 694 A3, US 4,290,410 A1, DE 40 03 779 A1, GB 605 828 A und US 1,103,098 A1 bekannt, wobei diese Einzelfeuerstätten sämtlich im Gegensatz zu der hier relevanten Einzelfeuerstätte einen Rost aufweisen, auf den der Brennstoff in den Brennraum einzulegen ist.

### Zugrundeliegende Aufgabe

Der Erfindung liegt die Aufgabe zugrunde, eine gattungsgemäße Einzelfeuerstätte derart zu gestalten, dass sie besonders wartungsfreundlich zu betreiben ist.

### Erfindungsgemäße Lösung

Diese Aufgabe ist erfindungsgemäß mit einer Einzelfeuerstätte zum Verbrennen von Brennstoff, wie Brennholz, nach Anspruch 1 gelöst, mit einem Brennraum zum Aufnehmen des Brennstoffs, der nach unten hin von einem Brennraumboden begrenzt ist, und einer Luftführungseinrichtung zum Führen von Verbrennungsluft in den Brennraum, wobei die Luftführungseinrichtung mit einem Luftführungskasten gestaltet ist, der unter dem Brennraumboden angeordnet ist, und wobei der Brennraumboden als vom Brennraum aus zu Öffnen gestaltet ist, um einen Zugang in den Luftführungskasten zu ermöglichen.

Mittels der Erfindung wird also bei einer Einzelfeuerstätte ein Luftführungskasten mittels eines Zugriffs durch den Brennraum hindurch geöffnet und auf diese Weise für eine Wartungsarbeit zugänglich gemacht.

Daher braucht mit dieser erfindungsgemäßen Lösung z.B. an dem zugehörigen Kachelofen keine zusätzliche Wartungsklappe für den Zugang in den Luftführungskasten vorgesehen werden. Die Bauweise des Kachelofens kann damit vereinfacht und sein optisches Erscheinungsbild verschönert werden.

In dem derart zugänglich gemachten Luftführungskasten ist vorzugsweise eine erste Steuereinrichtung zum Steuern einer in den Brennraum pro Zeiteinheit zuzuführenden Volumenmenge einer Haupt-Verbrennungsluft vorgesehen. Ferner ist vorteilhaft in dem Luftführungskasten eine zweite Steuereinrichtung zum Steuern einer in den Brennraum pro Zeiteinheit zuzuführenden Volumenmenge einer Neben-Verbrennungsluft vorgesehen. Die derart angeordneten Steuereinrichtungen können im erfindungsgemäßen Luftführungskasten vorteilhaft verbaut und über die Betriebsdauer der zugehörigen Einzelfeuerstätte hinweg dort vorteilhaft gewartet werden.

Darüberhinaus ist vorzugsweise die erste und/oder zweite Steuereinrichtung mit einem Steuerschieber gestaltet, mittels dem wahlweise eine Reihe von einzelnen Luftöffnungen zeitgleich zu überdecken ist. Ein solcher Steuerschieber kann besonders platzsparend gestaltet sein und bei großer verstellbarer Stellerfläche einen vergleichsweise kurzen Stellerweg aufweisen.

Zusätzlich oder auch alternativ ist in dem Luftführungskasten vorteilhaft eine Schalteinrichtung eines Türschalters einer den Brennraum wahlweise verschließenden Brennraumtüre vorgesehen.

Sämtliche derart angeordnete technische Einrichtungen sind räumlich besonders vorteilhaft unterzubringen und zugleich mit der erfindungsgemäßen Lösung für Einstell- und Wartungsarbeiten besonders gut zugänglich. Durch den gemäß der Erfindung zu öffnenden Brennraumboden kann eine vergleichsweise große Öffnungsfläche in den Luftführungskasten hinein geschaffen werden, so dass dieser mit seinen technischen Einrichtungen sehr gut zugänglich ist.

An dem Luftführungskasten gemäß der Erfindung ist ferner vorzugsweise eine Luftleitung mittels einer Anschlusseinrichtung anzukoppeln, die mit einem ersten, zumindest teilweise außenseitig vom Luftführungskasten angeordneten Anschlusselement und mit einem zweiten, zumindest teilweise innenseitig vom Luftführungskasten angeordneten Anschlusselement gestaltet ist, wobei das zweite Anschlusselement vom Luftanschlusskasten aus an das erste Anschlusselement weitgehend fluiddicht anzukoppeln ist. Die derartige Anschlusseinrichtung kann allein vom Inneren des Luftführungskastens heraus angekoppelt und damit auch ohne einen äußeren Zugang zu der Luftleitung angeschlossen werden.

Der Brennraumboden ist darüber hinaus erfindungsgemäß mit mindestens einem Bodenelement gestaltet, das von seiner Einbaulage im Brennraumboden in den Brennraum hinein entnehmbar gestaltet ist. Das derartige Bodenelement kann aus dem Brennraum für Montage und Wartungszwecke vollständig entfernt werden, so dass dort besonders viel Bewegungsraum freigehalten ist. Alternativ kann ein solches Bodenelement auch klappbar oder schwenkbar insbesondere an einem Scharnier örtlich gebunden und damit besonders lagegenau verbaut sein.

Das mindestens eine Bodenelement ist ferner gemäß der Erfindung aus einem Schamottwerkstoff gestaltet und außenseitig von dem mindestens einen Bodenelement ist mindestens ein flächiges Trennelement zum weitgehend fluiddichten Abtrennen des Luftführungskastens von dem Brennraum vorgesehen. Dabei ist das Trennelement insbesondere aus einem Metallwerkstoff gestaltet. Für die Unterseite des Brennraums ist so mit dem mindestens einen Bodenelement eine hitzebeständige Innenschicht und mit dem flächigen Trennelement eine zumindest weitestgehend fluiddichte Außenschicht gebildet.

An das mindestens eine Bodenelement ist vorzugsweise angrenzend eine den Brennraumboden durchsetzende Luftführungsleitung zum Führen von Verbrennungsluft ausgebildet. Diese Luftführungsleitung dient zum einen als Kanal zum Leiten von Verbrennungsluft und zum anderen zugleich als Freiraum, der vorteilhaft für ein Entnehmen des daneben angeordneten Bodenelements als Bewegungsraum zur Verfügung steht.

Die derartige erfindungsgemäße Luftführungseinrichtung ist schließlich vorteilhaft mit einer Einleiteinrichtung zum Einleiten von Verbrennungsluft in den Brennraum versehen, wobei die Einleiteinrichtung an das mindestens eine Bodenelement angrenzend gestaltet ist und insbesondere als vom Brennraum aus zu entnehmen gestaltet ist. Mit der Einleiteinrichtung kann in der Art einer Düse eine Verbrennungsluft gezielt und insbesondere auch gerichtet in den Brennraum zugeführt werden. Ferner kann diese Einleiteinrichtung vorteilhaft in den Freiraum der oben genannten Luftführungsleitung eingesetzt und dort einfach auch wieder zu entnehmen sein.

### Kurzbeschreibung der Zeichnungen

Nachfolgend wird ein Ausführungsbeispiel der erfindungsgemäßen Lösung anhand der beigefügten schematischen Zeichnungen näher erläutert. Es zeigt:
- Fig. 1: eine perspektivische Ansicht im Längsschnitt eines Ausführungsbeispiels einer erfindungsgemäßen Einzelfeuerstätte,
- Fig. 2: eine perspektivische Ansicht eines Luftführungskastens der Einzelfeuerstätte gemäß Fig. 1,
- Fig. 3: eine perspektivische Ansicht des unteren Teils eines Längsschnitts ähnlich zu Fig. 1,
- Fig. 4: das Detail IV gemäß Fig. 1,
- Fig. 5: den Schnitt V-V gemäß Fig. 1,
- Fig. 6: eine Ansicht ähnlich zu Fig. 3 während der dortigen Montage einer Anschlusseinrichtung,
- Fig. 7: den Schnitt VII-VII gemäß Fig. 6,
- Fig. 8: das Detail VIII gemäß Fig. 7,
- Fig. 9: eine perspektivische Ansicht eines ersten Wandungselements des Ausführungsbeispiels gemäß Fig. 1 und
- Fig. 10: ein Diagramm zur Steuerung von Verbrennungsluft an der Einzelfeuerstätte gemäß Fig. 1.

### Detaillierte Beschreibung des Ausführungsbeispiels

In den Fig. 1 bis 9 ist eine Einzelfeuerstätte 10 in Gestalt eines Kachelofen-Einsatzes als Heizgerät veranschaulicht, das ein quaderförmiges Gehäuse 12 mit einem darin angeordneten Brennraum 14 umfasst. Der Brennraum 14 ist ebenfalls im Wesentlichen quaderförmig gestaltet und an seinem Brennraumboden 16, seinen Seitenwänden 18 sowie seiner Rückwand 20 mit flammfestem Schamottmaterial in Plattenform ausgekleidet. In einer zugehörigen Vorderwand 22 des Brennraums 14 ist eine im Wesentlichen rechteckige Brennraumtüre 24 verbaut, mittels der der Brennraum 14 wahlweise geöffnet und verschlossen werden kann. So kann ein zu verbrennender Brennstoff, wie insbesondere Brennholz als Stückgut auf den Brennraumboden 16 gestapelt und dort verbrannt werden.

An der Oberseite des Brennraums 14 befindet sich eine Brennraumdecke 26 zum Ableiten von Abgas aus dem Brennraum 14, wobei eine Verbrennungsluft von außerhalb des Brennraums 14 durch eine Luftführungseinrichrtung 28 unten in den Brennraum 14 geleitet und mittels einer Abgasabführeinrichtung 30 oben aus dem Brennraum 14 abgeleitet wird.

Zu der Luftführungseinrichtung 28 gehört eine im Wesentlichen rohrförmige Luftleitung 32, deren stirnseitiges Ende mittels einer Anschlusseinrichtung 34 an einen im Wesentlichen quaderförmigen Luftführungskasten 36 angekoppelt ist. Der Luftführungskasten 36 befindet sich unterhalb des Brennraumbodens 16.

Von dem Luftführungskasten 36 führt ein erster Luftführungskanal 38 zu einem ersten Luftauslass 40 im Brennraum 14, der sich nahe dem unteren und/oder oberen Bereich der Brennraumtüre 24 befindet. Die untere Luftzufuhr dient dabei insbesondere zur Kühlung der Brennraumtüre 24. Die obere Luftzufuhr zum zuführen weiteren Sauerstoffs zum Brenngas. Ferner zweigt von dem Luftführungskanal 38 oder wahlweise von dem Luftführungskasten 36 selbst ein zweiter Luftführungskanal 42 ab, der zu einem zweiten Luftauslass 44 nahe dem Brennraumboden 16 an eine dortige Bodenfläche 46 geführt ist. Mit den derartigen Luftführungskanälen 38 und 42 wird Verbrennungsluft in den Brennraum 14 geführt, deren Sauerstoff zur Verbrennung des Brennstoffs benötigt wird.

Ein dabei entstehendes Abgas wird mittels einer zur Abgasabführeinrichtung 30 gehörenden Abgashaube 48 abgeführt. Diese Abgashaube 48 befindet sich an der Oberseite des Brennraums 14 und umfasst einen Nachbrennraum 50, der nach oben hin mittels eines kreisrunden Abgasaustritts 52 offen gestaltet ist.

Der Brennraum 14 ist von zwei plattenförmigen Seitenwandelementen 54 sowie einem plattenförmigen Rückwandelement 56 eingefasst und weist an seiner Unterseite zwei mittige Bodenelemente 58 auf, die zweite Wandungselemente darstellen. Mit diesen beiden Bodenelementen 58 ist eine Abdeckeinrichtung zum Abdecken des Luftführungskastens 36 geschaffen. Diese Abdeckeinrichtung ist durch den Brennraum 14 hindurch von einem Nutzer oder Wartungspersonal der Einzelfeuerstätte 10 zu entnehmen, so dass der Luftführungskasten 36 dadurch von außen zugänglich wird.

Seitlich neben den Bodenelementen bzw. zweiten Wandungselementen 58 sind einander gegenüberliegend zwei ebenfalls plattenförmige Bodenelemente 60 angeordnet. Zwischen je einem dieser Bodenelemente 60 und dem benachbarten Bodenelement 58 befindet sich ein erstes Wandungselement 62, mit dem eine Einleiteinrichtung für Verbrennungsluft aus dem zweiten Luftführungskanal 42 am zweiten Luftauslass 44 gebildet ist. Das erste Wandungselement 62 befindet sich dabei in einer Luftführungsleitung 64.

Unter den beiden mittigen Bodenelementen 58 befindet sich dabei eine Auflagefläche 66 aus Metallblech, die auf einem rahmenartigen Auflageelement 68 zum ersten Luftführungskanal 38 hin abgestützt ist (siehe Fig. 6 und 8). Nochmals weiter unten befindet sich dann an der Unterseite des im Wesentlichen flächigen, kubischen Luftführungskanals 38 eine ebenfalls aus Metallblech gestaltete Trennfläche 70, die an einem rahmenartigen Trennelement 72 zum Luftführungskasten 36 hin abtrennt (siehe Fig. 6). Zum oben genannten Öffnen des Luftführungskasten 36 vom Brennraum 14 aus, werden außer den Bodenelementen 58 auch diese Auflagefläche 66 sowie diese Trennfläche 70 geöffnet und entnommen.

In dem dann von oben her zugänglichen Luftführungskasten 36 sind eine erste Steuereinrichtung 74 zum Steuern einer in den Brennraum 14 pro Zeiteinheit zuzuführenden Volumenmenge an Haupt-Verbrennungsluft sowie eine zweite Steuereinrichtung 76 zum Steuern einer in den Brennraum 14 pro Zeiteinheit zuzuführenden Volumenmenge einer Neben-Verbrennungsluft angeordnet. Die Steuereinrichtungen 74 und 76 sind derart vorteilhaft in dem Luftführungskasten 36 von der durch diesen strömenden Luft gekühlt. Der Luftführungskasten 36 ist ferner vergleichsweise großvolumig dimensioniert, wodurch dortige Druckverluste bei Durchströmung gering gehalten werden können und ferner viel Bauraum für die genannten Einrichtungen zur Verfügung steht.

Zur ersten Steuereinrichtung 74 gehört ein Stellermotor 78, mit dem ein Stellermechanismus 80 zu betätigen ist. Dieser bewegt einen ersten Steuerschieber 82 sowie einen zweiten Steuerschieber 84 (siehe Fig. 4 und 5). Der erste Steuerschieber 82, der auch als Hauptluft-Schieber bezeichnet werden kann, und der zweite Steuerschieber 84, der auch als Schieber für Nebenluft, Bodenluft oder Steuerluft bezeichnet werden kann, weißen dabei jeweils mehrere nebeneinander in einer Reihe angeordnete Schieberöffnungen 86 auf und sind jeweils mittels einer Stellerkulisse 88 zu bewegen. Die Steuerschieber 82 und 84 geben damit jeweils Luftöffnungen 90 frei, die zum einen in der Grenzfläche zwischen dem Luftführungskasten 36 und dem ersten Luftführungskanal 38 sowie zwischen dem ersten Luftführungskanal 38 und dem zweiten Luftführungskanal 42 ausgebildet sind. Weil dabei mehrere Luftöffnungen 90 zugleich vergrößert bzw. freigegeben oder verkleinert bzw. gesperrt werden, können die zugehörigen Steuerschieber 82 und 84 besonders kleine Stellerwege 92 bzw. 94 aufweisen.

Ferner ist in dem Luftführungskasten 36 von einem Türschalter 96 die zugehörige Schalteinrichtung 98 angeordnet. Der Türschalter 96 selbst befindet sich unterhalb der Brennraumtüre 24 und ist beim Öffnen und Schließen der Brennraumtüre 24 zu betätigen.

Mit den beiden seitlichen Bodenelementen 60 sowie den daran angrenzenden ersten Wandungselementen 62 ist zu den etwas weiter unten liegenden mittigen Bodenelementen 58 eine Bodenmulde 100 gebildet, in die das Brennholz aufzustapeln ist und die mit ihren beiden seitlichen Rändern 102 dann an die als Einleiteinrichtung für Verbrennungsluft wirkenden ersten Wandungselemente 62 grenzt. Die Bodenmulde 100 dient dazu das Brennholz mit einem Hitzeschild zu umschließen und damit an dessen Unterseite sowie an dessen unteren Seitenrändern ein Glutbett zu schaffen und zu erhalten.

Die Wandungselemente 62 (siehe Fig. 9) sind aus Metall nach der Art eines profilierten Stabes bzw. Leistenprofils mit einem in Richtung zum jeweils benachbarten Bodenelement 58 gerichteten, dort überstehenden Profilbalkon 104 gestaltet (siehe Fig. 8), an den eine sich im Wesentlichen waagrecht erstreckende Profildecke 106 anschließt. Von der Profildecke 106 ragen ein erster, hoher Profilsteg 108 und ein zweiter, weniger hoher Profilsteg 110 nebeneinander nach unten. In dem dann zum benachbarten Bodenelement 58 gerichteten Profilsteg 110 sind nebeneinander in Reihe mehrere Öffnungen 112 in Form von Kerbenöffnungen ausgeformt, die sich bis in den darüber liegenden Profilbalkon 104 hinein erstrecken. Mit den derartigen Reihen von Öffnungen 112 in den Wandungselementen 62 an beiden gegenüberliegenden Seiten der Bodenmulde 100 ist für das dort brennende Feuer eine Seitenluft-Feuerung geschaffen. Diese Öffnungen bzw. Kerbenöffnungen 112 sind zur Seite hin teilweise von einem sich daneben befindenden Randbereich 114 des Bodenelements 58 überdeckt, wobei durch die Öffnungen 112 hindurch jeweils ein Strömungsweg 116 für Verbrennungsluft verbleibt.

Der im Wesentlichen kubische Luftführungskasten 36 ist in seinen im Wesentlichen ebenen, insbesondere rechteckigen Kastenwandflächen mit jeweils einem herausnehmbaren Wandbereich gestaltet (siehe Fig. 6), so dass in diesem Bereich eine die Kastenwandfläche durchsetzende Anschlussöffnung 118 freigeben wird. Diese Anschlussöffnung 118 ist in der Form eines Langlochs oder auch oval gestaltet, so dass darin ein erstes, rohrstutzenförmiges, im Querschnitt kreisrundes Anschlusselement 120 mit etwas Bewegungsfreiraum anzuordnen ist. Das Anschlusselement 120 ist von außen an den Luftführungskasten 36 anzukoppeln und ist seinerseits fluidleitend an die Luftleitung 32 gekoppelt. Das Anschlusselement 120 weist an seinem Außenumfang einen im Wesentlichen dort radial abstehenden Anschlusskragen 122 auf, der an den Luftführungskasten 36 anzulegen ist, um auf diese Weise den Bewegungsfreiraum um das Anschlusselement 120 herum abzudichten. Nach innen in den Luftführungskasten 36 hinein ragt dann ein Anschlussflansch 124 des Anschlusselements 120, an dem ein Bajonettanschluss 126 ausgeformt ist. An diesen Bajonettanschluss 126 ist innenseitig vom Luftführungskasten 36 ein zweites Anschlusselement 128 formschlüssig mit einem nach außen radial abstehenden Anschlussring 130 anzukoppeln. Dabei greift ein sich im Wesentlichen diametral im Anschlussring 130 erstreckender Anschlusssteg 132 in den Bajonettanschluss 126 ein.

In den Fig. 8 und 9 ist veranschaulicht, wie mit dem derartig zugänglichen Luftführungskasten 36 sowie den darin angeordneten Steuereinrichtungen 74 und 76 durch die Luftführungskanäle 38 und 42 die Verbrennungsluft gesteuert zum ersten Luftauslass 40 sowie zu den beiden zweiten Luftauslässen 44 geleitet wird. An den beiden zweiten Luftauslässen 44 tritt die Verbrennungsluft dann insbesondere durch die dortigen Strömungswege 116 etwas schräg nach unten gerichtet an den als Einleiteinrichtungen in die Bodenmulde 100 dienenden ersten Wandungselementen 62 aus. Der Austrittswinkel der derart eingeleiteten Verbrennungsluft beträgt insbesondere bezogen auf die Horizontale nach unten hin zwischen 10° und 80°, besonders bevorzugt zwischen 30° und 60°.

In dem Diagramm gemäß Fig. 10 ist auf einer horizontalen Achse 134 die Brenndauer ausgehend vom Verbrennungsstart bei 0 bis zum Verbrennungsende bei 100 angegeben. Eine vertikale Achse 136 zeigt die dabei pro Zeiteinheit zugeführte Volumenmenge an Verbrennungsluft, wobei mit einer Kurve 138 die Menge an Haupt-Verbrennungsluft durch den ersten Luftauslass 40 und mit einer Kurve 140 die Menge an Neben-Verbrennungsluft an den ersten Wandungselementen 62 veranschaulicht ist. Zu erkennen ist, dass die Haupt-Verbrennungluft mit der Brenndauer immer mehr weitgehend parabelförmig zunimmt, wohingegen die Neben-Verbrennungsluft mit vergleichsweise niedriger Menge beginnt, dann weitgehend linear abnimmt, bis ein Wendepunkt 142 erreicht ist. Nach dem Wendepunkt 142, der bei etwa der Hälfte der Verbrennung im Brennraum 14 liegt, nimmt die Menge an Neben-Verbrennungsluft wieder weitgehend linear zu, bis sie etwa das Doppelte von ihrem Anfangswert erreicht hat.

### Bezugszeichenliste

- 10: Einzelfeuerstätte
- 12: Gehäuse
- 14: Brennraum
- 16: Brennraumboden
- 18: Seitenwand
- 20: Rückwand
- 22: Vorderwand
- 24: Brennraumtüre
- 26: Brennraumdecke
- 28: Luftführungseinrichtung
- 30: Abgasabführeinrichtung
- 32: Luftleitung
- 34: Anschlusseinrichtung
- 36: Luftführungskasten
- 38: erster Luftführungskanal
- 40: erster Luftauslass
- 42: zweiter Luftführungskanal
- 44: zweiter Luftauslass
- 46: Bodenfläche
- 48: Abgashaube
- 50: Nachbrennraum
- 52: Abgasaustritt
- 54: Seitenwandelement
- 56: Rückwandelement
- 58: zweites Wandungselement in Form eines mittigen Bodenelements
- 60: seitliches Bodenelement
- 62: erstes Wandungselement
- 64: Luftführungsleitung
- 66: Auflagefläche
- 68: Auflageelement
- 70: Trennfläche
- 72: Trennelement
- 74: erste Steuereinrichtung
- 76: zweite Steuereinrichtung
- 78: Stellermotor
- 80: Stellermechanismus
- 82: erster Steuerschieber
- 84: zweiter Steuerschieber
- 86: Schieberöffnung
- 88: Stellerkullise
- 90: Luftöffnung
- 92: Stellerweg des ersten Steuerschiebers
- 94: Stellerweg des zweiten Steuerschiebers
- 96: Türschalter
- 98: Schalteinrichtung
- 100: Bodenmulde
- 102: Rand der Bodenmulde
- 104: Profilbalkon des Leistenprofils
- 106: Profildecke
- 108: erster Profilsteg
- 110: zweiter Profilsteg
- 112: Öffnung in Form einer Kerbenöffnung
- 114: Randbereich des zweiten Wandungselements
- 116: Strömungsweg für Verbrennungsluft
- 118: Anschlussöffnung
- 120: erstes Anschlusselement
- 122: Anschlusskragen
- 124: Anschlussflansch
- 126: Bajonettanschluss
- 128: zweites Anschlusselement
- 130: Anschlussring
- 132: Anschlusssteg
- 134: horizontale Achse
- 136: vertikale Achse
- 138: Kurve
- 140: Kurve
- 142: Wendepunkt

## Patentansprüche

1. Einzelfeuerstätte (10) zum Verbrennen von Brennstoff, wie Brennholz, mit:
- einem Brennraum (14) zum Aufnehmen des Brennstoffs, der nach unten hin von einem Brennraumboden (16) begrenzt ist, und
- einer Luftführungseinrichtung (28) zum Führen von Verbrennungsluft in den Brennraum (14),
wobei die Luftführungseinrichtung (28) mit einem Luftführungskasten (36) gestaltet ist, der unter dem Brennraumboden (16) angeordnet ist, und der Brennraumboden (16) als vom Brennraum (14) aus zu Öffnen gestaltet ist, um einen Zugang in den Luftführungskasten (36) zu ermöglichen,
wobei der Brennraumboden (16) mit mindestens einem Bodenelement (58) gestaltet ist, das von seiner Einbaulage im Brennraumboden (16) in den Brennraum (14) hinein entnehmbar ist,
**dadurch gekennzeichnet, dass** das mindestens eine Bodenelement (58) aus einem Schamottwerkstoff gestaltet ist sowie außenseitig von dem mindestens einen Bodenelement (58) mindestens ein flächiges Trennelement (72) zum weitgehend fluiddichten Abtrennen des Luftführungskastens (36) von dem Brennraum (14) vorgesehen ist.

2. Einzelfeuerstätte nach Anspruch 1,
**dadurch gekennzeichnet, dass** in dem Luftführungskasten (36) eine erste Steuereinrichtung (74) zum Steuern einer in den Brennraum (14) pro Zeiteinheit zuzuführenden Volumenmenge einer Haupt-Verbrennungsluft vorgesehen ist.

3. Einzelfeuerstätte nach Anspruch 1 oder 2,
**dadurch gekennzeichnet, dass** in dem Luftführungskasten (36) eine zweite Steuereinrichtung (76) zum Steuern einer in den Brennraum (14) pro Zeiteinheit zuzuführenden Volumenmenge einer Neben-Verbrennungsluft vorgesehen ist.

4. Einzelfeuerstätte nach Anspruch 2 oder 3,
**dadurch gekennzeichnet, dass** die erste und/oder zweite Steuereinrichtung (74, 76) mit einem Steuerschieber (82; 84) gestaltet ist, mittels dem wahlweise eine Reihe von einzelnen Luftöffnungen (90) zeitgleich zu überdecken ist.

5. Einzelfeuerstätte nach einem der Ansprüche 1 bis 4,
**dadurch gekennzeichnet, dass** in dem Luftführungskasten (36) eine Schalteinrichtung (98) eines Türschalters (96) einer den Brennraum (14) wahlweise verschließenden Brennraumtüre (24) vorgesehen ist.

6. Einzelfeuerstätte nach einem der Ansprüche 1 bis 5,
**dadurch gekennzeichnet, dass** an dem Luftführungskasten (36) eine Luftleitung (32) mittels einer Anschlusseinrichtung (34) anzukoppeln ist, die mit einem ersten, zumindest teilweise außenseitig vom Luftführungskasten angeordneten Anschlusselement (120) und mit einem zweiten, zumindest teilweise innenseitig vom Luftführungskasten (36) angeordneten Anschlusselement (128) gestaltet ist, wobei das zweite Anschlusselement (128) vom Luftanschlusskasten (36) aus an das erste Anschlusselement (120) weitgehend fluiddicht anzukoppeln ist.

7. Einzelfeuerstätte nach einem der Ansprüche 1 bis 6,
**dadurch gekennzeichnet, dass** das Trennelement (72) aus einem Metallwerkstoff gestaltet ist.

8. Einzelfeuerstätte nach einem der Ansprüche 1 bis 7,
**dadurch gekennzeichnet, dass** an das mindestens eine Bodenelement (58) angrenzend eine den Brennraumboden (16) durchsetzende Luftführungsleitung (64) zum Führen von Verbrennungsluft ausgebildet ist.

9. Einzelfeuerstätte nach einem der Ansprüche 1 bis 8,
**dadurch gekennzeichnet, dass** die Luftführungseinrichtung (28) mit einer Einleiteinrichtung (62) zum Einleiten von Verbrennungsluft in den Brennraum versehen ist, wobei die Einleiteinrichtung (62) an das mindestens eine Bodenelement (58) angrenzend gestaltet ist und insbesondere als vom Brennraum (14) aus zu entnehmen gestaltet ist.

## Claims

1. Individual combustion appliance (10) for combusting fuel, such as firewood, comprising:
- a combustion chamber (14) for receiving the fuel, said combustion chamber being delimited at the bottom by a combustion chamber base (16), and
- an air guidance device (28) for guiding combustion air into the combustion chamber (14),
wherein the air guidance device (28) is configured with an air guidance box (36), which is arranged beneath the combustion chamber base (16), and the combustion chamber base (16) is configured to open from the combustion chamber (14) so as to allow access to the air guidance box (36),
wherein the combustion chamber base (16) is configured with at least one base element (58), which can be removed from its installation position in the combustion chamber base (16) into the combustion chamber (14),
**characterised in that** the at least one base element (58) is made of a fireclay material and there is provided on the outside of the at least one base element (58) at least one extensive separating element (72) for separating the air guidance box (36) from the combustion chamber (14) in a largely fluid-tight manner.

2. Individual combustion appliance according to claim 1,
**characterised in that** there is provided in the air guidance box (36) a first control device (74) for controlling a volumetric quantity of primary combustion air to be supplied to the combustion chamber (14) per unit time.

3. Individual combustion appliance according to claim 1 or 2,
**characterised in that** there is provided in the air guidance box (36) a second control device (76) for controlling a volumetric quantity of secondary combustion air to be supplied to the combustion chamber (14) per unit time.

4. Individual combustion appliance according to claim 2 or 3,
**characterised in that** the first and/or second control device (74, 76) is configured with a control slide (82; 84) by means of which a row of individual air openings (90) can optionally be covered simultaneously.

5. Individual combustion appliance according to any one of claims 1 to 4,
**characterised in that** there is provided in the air guidance box (36) a switching device (98) of a door switch (96) of a combustion chamber door (24) that optionally closes the combustion chamber (14).

6. Individual combustion appliance according to any one of claims 1 to 5,
**characterised in that** an air line (32) can be coupled to the air guidance box (36) by means of a connection device (34), which is configured with a first connection element (120) arranged at least in part on the outside of the air guidance box and with a second connection element (128) arranged at least in part on the inside of the air guidance box (36), wherein the second connection element (128) is to be coupled to the first connection element (120), from the air connection box (36), in a largely fluid-tight manner.

7. Individual combustion appliance according to any one of claims 1 to 6,
**characterised in that** the separating element (72) is made of a metal material.

8. Individual combustion appliance according to any one of claims 1 to 7,
**characterised in that** there is formed, adjacent to the at least one base element (58), an air guidance line (64), passing through the combustion chamber base (16), for guiding combustion air.

9. Individual combustion appliance according to any one of claims 1 to 8,
**characterised in that** the air guidance device (28) is provided with an introduction device (62) for introducing combustion air into the combustion chamber, wherein the introduction device (62) is configured to be adjacent to the at least one base element (58) and in particular is configured to be removable from the combustion chamber (14).

## Revendications

1. Foyer individuel (10) pour la combustion de combustible, tel que du bois de chauffage, doté :
- d'une chambre de combustion (14) destinée à recevoir le combustible, limitée en partie basse par une dalle de base (16), et
- d'un dispositif de guidage d'air (28) pour le guidage d'air comburant dans la chambre de combustion (14),
le dispositif de guidage d'air (28) étant conçu avec un caisson de guidage d'air (36) disposé sous la dalle de base (16), et la dalle de base (16) étant conçue de manière à pouvoir être ouverte depuis la chambre de combustion (14), afin de permettre l'accès au caisson de guidage d'air (36),
la dalle de base (16) étant conçue avec au moins un élément de base (58) pouvant être retiré de sa position d'insertion dans la dalle de base (16) vers l'intérieur de la chambre de combustion (14),
**caractérisé en ce que** le au moins un élément de base (58) est conçu en un matériau en chamotte et **en ce qu'**au moins un élément de séparation plat (72) est prévu à l'extérieur de l'au moins un élément de base (58), pour séparer le caisson de guidage d'air (36) de la chambre de combustion (14) de manière quasiment étanche aux fluides.

2. Foyer individuel selon la revendication 1,
**caractérisé en ce qu'**un premier dispositif de commande (74) est prévu dans le caisson de guidage d'air (36) pour commander une quantité volumique d'un air comburant principal à acheminer dans la chambre de combustion (14) par unité de temps.

3. Foyer individuel selon la revendication 1 ou 2,
**caractérisé en ce qu'**un deuxième dispositif de commande (76) est prévu dans le caisson de guidage d'air (36) pour commander une quantité volumique d'un air comburant auxiliaire à acheminer dans la chambre de combustion (14) par unité de temps.

4. Foyer individuel selon la revendication 2 ou 3,
**caractérisé en ce que** le premier et/ou le deuxième dispositif de commande (74, 76) est conçu avec un registre de commande (82; 84) permettant de recouvrir simultanément, au choix, une série d'ouvertures d'air individuelles (90).

5. Foyer individuel selon l'une quelconque des revendications 1 à 4,
**caractérisé en ce qu'**un dispositif de commutation (98) d'un interrupteur de porte (96) d'une porte de chambre de combustion (24) est prévu dans le caisson de guidage d'air (36), fermant au choix la chambre de combustion (14).

6. Foyer individuel selon l'une quelconque des revendications 1 à 5,
**caractérisé en ce qu'**une conduite d'air (32) peut être couplée au caisson de guidage d'air (36) au moyen d'un dispositif de raccordement (34), conçue avec un premier élément de raccordement (120), disposé au moins partiellement à l'extérieur du caisson de guidage d'air (36), et avec un deuxième élément de raccordement (128), disposé au moins partiellement à l'intérieur du caisson de guidage d'air (36), le deuxième élément de raccordement (128) pouvant être couplé au premier élément de raccordement (120) depuis le caisson de raccordement d'air (36) de manière quasiment étanche aux fluides.

7. Foyer individuel selon l'une quelconque des revendications 1 à 6,
**caractérisé en ce que** l'élément de séparation (72) est conçu dans un matériau métallique.

8. Foyer individuel selon l'une quelconque des revendications 1 à 7,
**caractérisé en ce qu'**une conduite de guidage d'air (64) traversant la dalle de base (16) de la chambre de combustion (16) est formée adjacente à l'au moins un élément de base (58) afin de guider l'air comburant.

9. Foyer individuel selon l'une quelconque des revendications 1 à 8,
**caractérisé en ce que** le dispositif de guidage d'air (28) est doté d'un dispositif d'introduction (62) pour introduire l'air comburant dans la chambre de combustion, le dispositif d'introduction (62) étant conçu adjacent à l'au moins un élément de base (58) et étant notamment conçu pour pouvoir être retiré depuis la chambre de combustion (14).
